# EUROPÄISCHE PATENTSCHRIFT

(11) **EP 0 304 411 B1**
(45) Veröffentlichungstag und Bekanntmachung des Hinweises auf die Patenterteilung: **19.12.1990**
(21) Anmeldenummer: 88890100.6
(22) Anmeldetag: 21.04.1988
(51) Int. Cl.: B42F 13/06

(54) **Heftmappe**
File folder
Classeur à documents

(30) Priorität: 20.08.1987 AT 2093/87; 16.09.1987 AT 2340/87
(43) Veröffentlichungstag der Anmeldung: 22.02.1989
(73) Patentinhaber: Hirsch, Karl, 9064 Pischeldorf (Kärnten) (AT)
(72) Erfinder: Hirsch, Karl, 9064 Pischeldorf (Kärnten) (AT)
(74) Vertreter: Beer, Otto

(56) Entgegenhaltungen:
- DE-A- 3 511 304
- DE-B- 1 093 777
- DE-C- 918 923
- DE-U- 8 430 413
- DE-U- 8 516 962

## Beschreibung

Die Erfindung betrifft eine Heftmappe, bestehend aus einem Rücken und einem Deckel, die miteinander durch einen gefalzten Rückenstreifen verbunden sind, wobei der Rücken vorzugsweise aus einer steiferen Kunststoffolie besteht als der Vorderteil, und wobei der den Deckel mit dem Rükken verbindende Streifen aus flexiblem Werkstoff, z.B. einer Folie aus flexiblem Kunststoff, besteht.

Derartige Heftmappen sind aus der AT-B 280 944 und der EP-AΩ 142 489 bekannt.

Bei den bekannten Heftmappen besteht die Heftmechanik aus einer Schnellhefterzunge in Form eines Metallstreifens, der mit dem Rücken der Heftmappe dadurch verbunden ist, daß die Schnellhefterzunge durch Löcher im Rücken der Heftmappe gesteckt wird. Weiters ist bei den bekannten Schnellheftvorrichtungen eine Abdeckleiste vorgesehen, die zwei Löcher aufweist, durch welche die hochgebogenen Enden der Schnellhefterzunge gesteckt werden, bevor sie umgebogen werden, um Schriftgut od.dgl. zu befestigen.

Die bekannten Heftmappen bestehen somit aus mehreren Bestandteilen, so daß die Herstellung aufwendig ist. Überdies besteht die Gefahr, daß die Abdeckleiste verlorengeht und dann Schriftgut in der Heftmappe nur schlecht abgeheftet werden kann.

Der Erfindung liegt die Aufgabe zugrunde, eine Heftmappe der eingangs genannten Gattung anzugeben, welche die geschilderten Nachteile nicht aufweist.

Erfindungsgemäß wird dies dadurch erreicht, daß zwischen dem Rücken und dem Deckel im Bereich des Falzes eine sich vorzugsweise über die gesamte Höhe der Heftmappe erstrekkende Lasche vorgesehen ist, daß aus dem Rücken im Bereich des Falzes angestanzte oder freigestanzte Zungen vorgesehen sind, daß in der Lasche im Bereich jeder Zunge, in dem diese mit dem Rücken der Heftmappe oder dem Streifen verbunden ist, ein Loch vorgesehen ist, und daß im Abstand von diesem Loch in der Lasche ein weiteres Loch vorgesehen ist.

Dadurch, daß die als Schnellhefterzungen dienenden Zungen aus dem Rücken der Heftmappe herausgestanzt sind bzw. durch Anstanzungen zum Heraustrennen vorbereitet sind, erübrigt sich die bei den bekannten Heftmappen notwendige Befestigung der Zunge an der Heftmappe. Da erfindungsgemäß weiters als Abdeckleiste eine mit der Heftmappe verbundene Lasche vorgesehen ist, ist diese stets gegenüber den Zungen richtig ausgerichtet und kann nicht verloren gehen. Die erfindungsgemäß vorgesehene, als Abdeckleiste dienende Lasche hat weiters den Vorteil, daß sie das in der Heftmappe abgeheftete Schriftgut im Bereich des Heftrandes über dessen gesamte Länge abdeckt, so daß sich die Ecken des Schriftgutes insbesondere beim Schließen der Heftmappe nicht unter Bildung von sogenannten "Eselsohren" umbiegen können.

Durch die in einer Ausführungsform der Erfindung seitlich offenen Löcher können die Zungen in diese Löcher leichter als bei geschlossenen Löchern eingefädelt werden.

Zum Abheften von mit zwei Löchern versehenem Schriftgut od. dgl. kann im Rahmen der Erfindung vorgesehen sein, daß zwei Zungen und in der Lasche zwei Lochpaare vorgesehen sind.

Wenn Schriftgut mit drei Lochungen (amerikanische Lochung) abzuheften ist, bewährt es sich im Rahmen der Erfindung, wenn drei Zungen und in der Lasche drei Lochpaare vorgesehen sind.

Eine Ausführungsform der Erfindung, mit welcher Schriftgut mit zwei oder vier Lochungen abgeheftet werden kann, ist dadurch gekennzeichnet, daß vier Zungen und in der Lasche vier Lochpaare vorgesehen sind.

Die Herstellung der erfindungsgemäßen Heftmappe gestaltet sich dann besonders einfach, wenn die Lasche mit dem Rükken der Heftmappe einstückig ausgebildet ist, da bei dieser Ausführungsform die Lasche nicht extra im Bereich des Rückenstreifens mit der Heftmappe verbunden werden muß.

Mit Vorteil ist im Rahmen der Erfindung vorgesehen, daß die Zungen in dem Bereich des Rückens vorgesehen sind, der vom den Rücken mit dem Deckel verbindenden Rückenstreifen überdeckt ist. Diese Ausführungsform hat den Vorteil, daß die Schnellhefterzungen und die nach dem Hochbiegen der Schnellhefterzungen gebildeten Öffnungen im Rücken der Heftmappe von außen nicht sichtbar sind.

Der Halt der Schnellhefterzungen, die durch das eine Loch des ihnen zugeordneten Lochpaares nach oben und durch das benachbarte Loch des Lochpaares wieder nach unten durch die Lasche gefädelt werden, wird verbessert, wenn die den Bereichen, in dem die Zungen mit dem Rücken der Heftmappe verbunden sind, gegenüberliegenden Löcher in der Lasche als Rundlöcher und die diesen benachbarten Löcher als Schlitze ausgebildet sind, die sich quer zum Falz der Heftmappe erstrecken.

Da der Rücken von Heftmappen in der Regel aus steiferer Kunststoffolie besteht, empfiehlt es sich im Rahmen der Erfindung vorzusehen, daß im Übergangsbereich zwischen Rücken und Lasche ein z.B. durch Rillungen flexibler Bereich vorgesehen ist. Diese Ausführungsform hat den Vorteil, daß das beim Abheften von Schriftgut od. dgl. in der erfindungsgemäßen Heftmappe notwendige Hochbiegen der Lasche ohne Schwierigkeiten möglich ist und diese in ihrem Biegebereich auch bei längerem Gebrauch nicht bricht.

Damit die Zungen entsprechend lang ausgerichtet sind, wo durch sich nicht nur ein größerer Stapel von Schriftgut od. dgl. abheften läßt, sondern auch das Durchstecken der Zungen durch die Lochpaare vereinfacht wird, kann im Rahmen der Erfindung vorgesehen sein, daß die Zungen einander bereichsweise seitlich überlappend angeordnet sind. Dadurch können die Zungen auch bei kleineren Formaten der Heftmappe mit der jeweils gewünschten Länge ausgestattet werden.

Erfindungsgemäß ist bevorzugt, daß die Verbindungen der Löcher, die den Bereichen der Zungen, in denen diese mit dem Rücken der Heftmappe oder dem Streifen verbunden sind, gegenüberliegen, mit dem freien Längsrand der Lasche in Längsrichtung der Lasche gemessen schmäler sind als die Löcher selbst.

Weitere Einzelheiten und Merkmale ergeben sich aus der nachstehenden Beschreibung der in den Zeichnungen schematisch wiedergegebenen Ausführungsbeispiele von Heftmappen. Es zeigt: Fig. 1 teilweise eine Heftmappe mit zwei Zungen in Schrägansicht, Fig. 2 einen Schnitt längs der Linie 11-11 in Fig. 1, Fig., 3 eine Einzelheit der Heftmappe aus Fig. 1 mit in Gebrauchslage befindlicher Schnellhefterzunge, Fig. 4 teilweise eine Ausführungsform einer Heftmappe mit drei Zungen, Fig. 5 teilweise eine Ausführungsform einer Heftmappe mit vier Zungen, Fig. 6 teilweise eine als Kontoauszugmappe ausgebildete Heftmappe und Fig. 7 im Schnitt die Mappe aus Fig. 6 in zugeklapptem Zustand, Fig. 8 in Teilansicht eine andere Ausführungsform, Fig. 9 im Schnitt eine weitere Ausführungsform, und Fig. 10 eine andere Ausführungsform in Schrägansicht (teilweise).

Eine in Fig. 1 gezeigte Heftmappe 1 besteht aus einem Rücken 2 und einem Deckel 3 sowie einem den Rücken mit dem Deckel 3 verbindenden Rückenstreifen 4.

Der Rücken 2 und der Deckel 3 bestehen aus Kunststoffolie, wobei die Kunststoffolie des Rückens 2 für gewöhnlich steifer als die des Deckels 3 ausgebildet ist.

Der Rückenstreifen 4 besteht aus einer weichen Kunststoffolie und kann im Bereich des Rückenfalzes 5 mit Rillungen 6 versehen sein, die das Biegen des Rückenstreifens 4 beim Öffnen und Schließen der Heftmappe 1 erleichtern.

Wenn wie im gezeigten Ausführungsbeispiel der Rücken 2, der Deckel 3 und der Rückenstreifen 4 aus Kunststoffolie bestehen, dann können die Teile der Heftmappe 1 mit Hilfe von schweißungen, die in Fig. 1 durch strichlierte Linien 7, 8 und 9 symbolisiert sind, miteinander verbunden sein.

Wie aus Fig. 1 ersichtlich, ist im Bereich des Falzes 5 eine über die gesamte Höhe der Heftmappe 1 durchgehende Lasche 10 vorgesehen, die im gezeigten Ausführungsbeispiel mit dem Rücken 2 einstückig ausgebildet ist und in ihrem Biegebereich 11 durch mehrere Rillen 12 flexibel ausgebildet ist.

Aus dem Rücken 2 der Heftmappe 1 sind im in Fig. 1 gezeigten Ausführungsbeispiel zwei Schnellhefterzungen 13 und 14 dreiseitig ausgestanzt, so daß sie aus der Ebene des Rückens 2 hochgebogen werden können.

Zur Festlegung von Schriftgut 15 od. dgl. wird die Lasche 10 hochgeklappt und das Schriftgut 15 mit in ihm vorgesehenen Heftlöchern über die ebenfalls hochgebogenen Zungen 13 und 14 gesteckt. Hierauf werden die Zungen 13 nach oben durch die Löcher 16 in der Lasche 10 geführt und dann durch die den Löchern 16 benachbarten, vorzugsweise schlitzförmigen Löcher 17 wieder nach unten gesteckt, so daß sich ihre freien Enden zwischen dem Schriftgut 15 und der Lasche 10 befinden, wie dies in Fig. 3 gezeigt ist.

In Fig. 4 ist eine Ausführungsform einer erfindungsgemäßen Heftmappe 1 gezeigt, bei der aus dem Rücken 2 insgesamt drei Schnellhefterzungen 20 herausgestanzt sind. Dementsprechend sind in der Lasche 10 drei Lochpaare, bestehend aus Rundlöchern 16 und schlitzförmigen Löchern 17 vorgesehen.

Bei der in Fig. 5 gezeigten Ausführungsform einer erfindungsgemäßen Heftmappe 1 sind aus dem Rücken 2 der Heftmappe 1 insgesamt vier Zungen 21 herausgestanzt und dementsprechend sind in der Lasche 10, die wie in Fig. 5 gezeigt, auch mit abgerundeten Ecken ausgeführt sein kann, insgesamt vier Lochpaare bestehend aus Rundlöchern 16 und Schlitzen 17 vorgesehen.

In Fig. 5 ist noch gezeigt, daß die Zungen 21 einander seitlich überlappend aus dem Rücken 2 ausgestanzt sind, so daß diese länger sein können als der Abstand ihrer mit dem Rücken 2 verbundenen Enden voneinander.

Obwohl nicht zeichnerisch dargestellt, sind für die erfindungsgemäße Heftmappe 1 auch Ausführungsformen mit einer anderen Anordnung von Zungen und den entsprechend angeordneten Lochpaaren in der Lasche 10 denkbar, um in ein und derselben Heftmappe 1 je nach Bedarf Schriftgut mit zwei, drei oder vier Löchern ablegen zu können. Insbesondere bei dieser Ausführungsform der erfindungsgemäßen Heftmappe 1 kann vorgesehen sein, daß die Zungen aus dem Rücken 2 der Heftmappe 1 nicht freigestanzt, sondern nur angestanzt sind, so daß nur die jeweils benötigten Zungen aus dem Rücken gelöst werden können.

Die erfindungsgemäße Heftmappe 1 kann als Mappe zum Abheften von Schriftgut beliebiger Größe, so z.B. für das Format DIN A4 ausgebildet sein. Es ist auch möglich, die Heftmappe 1 zum Sammeln von Kontoauszügen auszulegen, wozu zie entsprechend kleiner (z.B. 20 x 11 cm) ausgeführt ist. Eine Heftmappe 1, die für Kontoauszüge bestimmt ist, wird anders als Mappen, in denen Prospekte u.ä. abgehef tet sind, praktisch nur geöffnet, um einen weiteren Kontoauszug abzulegen. In Prospektmappen wird (und soll) hingegen häufig geblättert werden. Es genügt daher bei Heftmappen 1 für Kontoauszüge ("Kontoauszugmappen"), wenn die Heftmechanik bei geschlossener Heftmappe die Kontoauszüge festhält, wogegen ein automatisches Abnehmen der die Funktion der Abdeckleiste übernehmenden Lasche beim vollständigen Öffnen der Heftmappe 1 von Vorteil ist.

Eine solche Kontoauszugmappe ist in den Fig. 6 und 7 gezeigt. Bei dieser Mappe ist die Lasche 10 aus dem Deckel 3 in dessen vom Rückenstreifen 4 überdeckten Bereich, d.h. zwischen den Schweißnähten 7 und 8 vorgesehen. Bei geschlossener Mappe (Fig. 7) sind die Zungen 13, 14 durch die Löcher 16 und 17 in der Lasche 10, die beide als Schlitze ausgebildet sind, gesteckt, so daß das Schriftgut 15 (die Kontoauszüge) sicher gehalten werden. Sobald der Deckel 3 beim Öffnen der Heftmappe 1 in die in Fig. 6 gezeigte Lage geklappt wird, wird die Lasche 10 von den Zungen 13, 14 abgezogen und ein weiterer Kontoauszug kann abgelegt werden. In diesem Fall sind die Verbindungen 16' gleich breit wie die Löcher 16 selbst. Es ist auch möglich, die Verbindungen 16_{'} sich zum freien Rand 28 der Lasche 10 hin verbreiternd auszubilden. Auch bei als Schlitze ausgebildeten Löchern 16 können die Verbindungen 16' wenigstens in ihrem lochseitigen Ende schmäler sein als das Loch 16 selbst.

Die in den Fig. 6 und 7 gezeigte Ausführungsform ist freilich nicht auf Kontoauszugmappen beschränkt, sondern ist überall dort von Vorteil, wo in erster Linie Schriftstücke gesammelt werden. Bei der in Fig. 8 gezeigten Ausführungsform ist die Lasche 10 im Bereich eines ihrer Enden mittels einer Schweißnaht 25 mit dem Rücken 2 bzw. dem Rückenstreifen 4 verbunden.

In Fig. 9 ist gezeigt, daß die Zungen 13 und 14 auch aus einem mit dem Rücken 2 durch eine längslaufende Schweiß naht 27 verbundenen Streifen 26 herausgestanzt sein können. Bei der Heftmappe 1 von Fig. 9 ist überdies die Lasche 10 mit dem Streifen 26 in einem Stück ausgebildet.

Die in Fig. 10 teilweise gezeigte Heftmappe 1 besitzt einen Rücken 2 und einen Deckel 3, die miteinander durch einen Rückenstreifen 4 verbunden sind. Im Überlappungsbereich von Rückenstreifen 4 und Rücken 2 ist der eine Schenkel des Streifens 26 angeordnet und durch Schweißnähte 9 und 27 fixiert. Der andere Schenkel des Streifens 26 bildet die Lasche 10. Die Lasche 10 ist durch eine Unterlage 30 verstärkt, wobei die Löcher 16 und 17 sowohl in der Lasche 10 als auch in der Unterlage 30 vorgesehen sind. Die Unterlage 30 ist mit der Lasche 10 durch Schweißnähte 31 verbunden.

Aus dem vom Rückenstreifen 4 überdeckten Bereich des Rükkens 2 sind die Zungen 14 freigestanzt. Das Einführen der Zungen 14 in die Löcher 16 gestaltet sich besonders einfach, da die Verbindungsbereiche 16' sich nicht nur zum freien Rand 28 der Lasche 10 hin verbreitern, sondern mit diesen auch einen spitzen Winkel einschließen.

Im Rückenstreifen 4 sind noch Öffnungen 32 eingestanzt, durch die - nach dem Heraustrennen der Folienteile - in den Raum zwischen dem Rückenstreifen 4 und dem einen Schenkel 33 des Streifens 26 eine Hängeschiene eingeschoben werden kann.

## Patentansprüche

1. Heftmappe (1), bestehend aus einem Rücken (2) und einem Deckel (3), die miteinander durch einen gefalzten Rückenstreifen (4) verbunden sind, wobei der Rücken (2) vorzugsweise aus einer steiferen Kunststoffolie besteht als der Deckel (3), und wobei der den Deckel (3) mit dem Rücken (2) verbindende Rückenstreifen (4) aus flexiblem Werkstoff, z.B. einer Folie aus flexiblem Kunststoff, besteht, dadurch gekennzeichnet, daß zwischen dem Rücken (2) und dem Deckel (3) im Bereich des Falzes (5) eine sich vorzugsweise über die gesamte Höhe der Heftmappe (1) erstreckende und mit der Heftmappe (1) verbundene Lasche (10) vorgesehen ist, daß im wesentlichen parallel zum Rückenstreifen (4) verlaufende Zungen (13, 14, 20, 21) vorgesehen sind, die aus dem Rücken (2) im Bereich des Falzes (5) oder aus einem mit der Heftmappe (1) verbundenen Streifen (26) angestanzt oder freigestanzt sind, daß in der Lasche (10) im Bereich jeder Zunge (13, 14, 20, 21), in dem diese mit dem Rücken (2) der Heftmappe (1) oder dem Streifen (26) verbunden ist, ein Loch (16) vorgesehen ist, und daß im Abstand von diesem Loch (16) in der Lasche (10) ein weiteres Loch (17) vorgesehen ist.

2. Heftmappe nach Anspruch 1, dadurch gekennzeichnet, daß das Loch (16) zu einem der längsverlaufenden Ränder der Lasche (10) hin offen ist.

3. Heftmappe nach Anspruch 1 oder 2, dadurch gekennzeichnet, daß zwei Zungen (13, 14) und in der Lasche (10) zwei Lochpaare (16, 17) vorgesehen sind.

4. Heftmappe nach Anspruch 1 oder 2, dadurch gekennzeichnet, daß drei Zungen (20) und in der Lasche (10) drei Lochpaare (16, 17) vorgesehen sind.

5. Heftmappe nach Anspruch 1 oder 2, dadurch gekennzeichnet, daß vier Zungen (21) und in der Lasche (10) vier Lochpaare (16, 17) vorgesehen sind.

6. Heftmappe nach einem der Ansprüche 1 bis 5, dadurch gekennzeichnet, daß die Zungen (13, 14, 20, 21) in dem Bereich des Rückens (2) vorgesehen sind, der vom den Rücken (2) mit dem Deckel (2) verbindenden Rükkenstreifen (4) überdeckt ist.

7. Heftmappe nach einem der Ansprüche 1 bis 6, dadurch gekennzeichnet, daß die den Bereichen, in dem die Zungen (13, 14, 20, 21) mit dem Rücken (2) der Heftmappe (1) verbunden sind, gegenüberliegenden Löcher (16) in der Lasche (10) als Rundlöcher und die diesen benachbarten Löcher (17) als Schlitze ausgebildet sind, die sich quer zum Falz (5) der Heftmappe (1) erstrecken.

8. Heftmappe nach einem der Ansprüche 1 bis 7, dadurch gekennzeichnet, daß die Zungen (21) einander bereichsweise seitlich überlappend angeordnet sind (Fig. 5).

9. Heftmappe nach einem der Ansprüche 1 bis 8, dadurch gekennzeichnet, daß die Lasche (10) an wenigstens einem ihrer Enden (25) mit dem Rücken der Heftmappe verbunden ist.

10. Heftmappe nach einem der Ansprüche 1 bis 8, dadurch gekennzeichnet, daß die Lasche (10) mit dem Rücken (2) der Heftmappe (1) einstückig ausgebildet ist.

11. Heftmappe nach Anspruch 10, dadurch gekennzeichnet, daß im Übergangsbereich zwischen Rücken (2) und Lasche (10) ein z.B. durch Rillungen (12) flexibel gemachter Bereich vorgesehen ist.

12. Heftmappe nach einem der Ansprüche 1 bis 8, dadurch gekennzeichnet, daß die Lasche (10) mit dem Deckel (3) der Heftmappe einstückig ausgebildet ist.

13. Heftmappe nach Anspruch 12, dadurch gekennzeichnet, daß die Lasche (10) im Deckel (3) in dessen vom Rükkenstreifen (4) überdeckten Bereich vorgesehen ist.

14. Heftmappe nach Anspruch 12 oder 13, dadurch gekennzeichnet, daß die Lasche (10) mit dem Deckel (3) im Bereich seines dem Falz (5) benachbarten Randes verbunden ist.

15. Heftmappe nach einem der Ansprüche 1 bis 14, dadurch gekennzeichnet, daß beide Löcher (16, 17) jedes Lochpaares in der Lasche (10) als quer zum Falz (5) ausgerichtete Schlitze (17) ausgeführt sind.

16. Heftmappe nach einem der Ansprüche 1 bis 15, dadurch gekennzeichnet, daß die Zungen (13, 14, 20, 21) in ihrem in den Rücken (2) oder den Streifen (26) übergehenden Bereich sich verbreiternd ausgebildet sind.

17. Heftmappe nach einem der Ansprüche 1 bis 16, dadurch gekennzeichnet, daß die Verbindungen (16') der Löcher (16), die den Bereichen der Zungen (13, 14, 20, 21 in denen diese mit dem Rücken (2) der Heftmappe (1) oder dem Streifen (26) verbunden sind, gegenüberliegen, mit dem freien Längsrand (28) der Lasche (10) in Längsrichtung der Lasche (10) gemessen schmäler sind als die Löcher (16) selbst.

18. Heftmappe nach einem der Ansprüche 1 bis 8 und 15 bis 17, dadurch gekennzeichnet, daß Lasche (10) und Streifen (26) aus einem Stück bestehen, das in Längsrichtung gefaltet und im Bereich seiner Längsfaltung mit dem Rücken (2) der Heftmappe (1) verbunden ist.

19. Heftmappe nach einem der Ansprüche 1 bis 18, dadurch gekennzeichnet, daß die Verbindung (16') zwischen dem Loch (16) und dem freien Längsrand (28) der Lasche (10) gleich breit wie das Loch (16) ausgebildet ist.

20. Heftmappe nach einem der Ansprüche 1 bis 19, dadurch gekennzeichnet, daß die Verbindung (16') gekrümmt ist.

21. Heftmappe nach einem der Ansprüche 1 bis 20, dadurch gekennzeichnet, daß sich die Verbindung (16') zum freien Längsrand (28) der Lasche (10) hin verbreitert.

22. Heftmappe nach einem der Ansprüche 1 bis 18, und 21, dadurch gekennzeichnet, daß die Verbindung (16') zwischen dem Loch (16) und dem freien Längsrand (28) der Lasche (10) mit dem freien Längsrand (28) einen spitzen Winkel einschließt.

## Claims

1. A file folder (1), consisting of a back (2) and a cover (3), which are connected together by a folded backing strip (4), the back (2) preferably consisting of a plastic sheet more rigid that the cover (3), and the backing strip (4) connecting the cover (3) with the back (2) consisting of flexible plastic, e.g. of a sheet of flexible plastic, characterised in that there is provided, between the back (2) and the cover (3), in the region of the fold (5), a strap (10) extending preferably across the entire height of the file folder (1), and connected to the file folder (1), that there are provided tabs (13, 14, 20, 21) extending substantially parallel to the backing strip (4), said tabs (13, 14, 20, 21) being stamped on to or out of the back (2) in the region of the fold (5) or stamped on out of a strip (26) connected to the file folder (1), that there is provided, in the strap (10) in the region of each tab (13, 14, 20, 21) in which it is connected to the back (2) of the file folder or to the strip (26), a hole (16), and that, at a distance from this hole (16) in the strap (10), a further hole (17) is provided.

2. A file folder according to Claim 1, characterised in that the hole (16) is open in the direction of one of the longitudinally-extending edges of the strap (10).

3. A file folder according to Claim 1 or 2, characterised in that two tabs (13, 14) are provided, and in the strap (10), two pairs of holes (16, 17).

4. A file folder according to Claim 1 or 2, characterised in that three tabs (20) are provided, and in the strap (10), three pairs of holes (16, 17).

5. A file folder according to Claim 1 or 2, characterised in that four tabs (21) are provided, and in the strap (10), four pairs of holes (16, 17).

6. A file lolder according to one of Claims 1 to 5, characterised in that the tabs (13, 14, 20, 21) are provided in the region of the back (2) which is covered by the backing strip (4) connecting the back (2) to the cover (3).

7. A file folder according to one of Claims 1 to 6, characterised in that the holes (16) in the strap (10) lying opposite the regions in which the tabs (13, 14, 20, 21) are connected to the back (2) of the file folder (1) are designed as round holes, and the holes (17) adjoining them are designed as slots, which extend transversely to the fold (5) in the file folder (1).

8. A file folder according to one of Claims 1 to 7, characterised in that the tabs (21) are disposed zon- ally to overlap one another laterally.

9. A file folder according to one of Claims 1 to 8, characterised in that the strap (10) is connected by at least one of its ends (25) to the file folder.

10. A file folder according to one of Claims 1 to 8, characterised in that the strap (10) is formed as an integral part of the back (2) of the file folder (1).

11. A file folder according to Claim 10, characterised in that there is provided, in the transitional area between the back (2) and the strap (10), a region which has been rendered flexible, for example by grooves (12).

12. A file folder according to one of Claims 1 to 8, characterised in that the strap (10) is formed as an integral part of the cover (3) of the file folder.

13. A file folder according to Claim 12, characterised in that the strap (10) is provided in the cover (3) in its region covered by the backing strip (4).

14. A file folder according to Claim 12 or 13, characterised in that the strap (10) is connected to the cover (3) in the region of its edge adjacent to the fold (5).

15. A file folder according to one of Claims 1 to 14, characterised in that both holes (16, 17) of each pair of holes are produced in the sprap (10) as slots (17) directed transversely to the fold (5).

16. A file folder according to one of Claims 1 to 15, characterised in that the tabs (13, 14, 20, 21) are designed, in their region merging into the back (2) or the strip (26), as widening tabs.

17. A file folder according to one or Claims 1 to 16, characterised in that the connections (16') of the holes (16) with the free longitudinal edge (28) of the strap (10), which lie opposite the regions of the tabs (13, 14, 20, 21) in which said tabs are connected to the back (2) of the file folder (1) or to the strip (26), are narrower, measured in the longitudinal direction of said strap (10), than the holes (16) themselves.

18. A file folder according to one of Claims 1 to 8 and 15 to 17, characterised in that strap (10) and strip (26) consist of one part which, folded longitudinally, is connected in the region of its longitudinal fold to the back (2) of the file folder (1).

19. A file folder according to one of Claims 1 to 18, characterised in that the connection (16') between the hole (16) and the free longitudinal edge (28) of the strap (10) is designed as of equal width with the hole (16).

20. A file folder according to one of Claims 1 to 19, characterised in that the connection (16') is curved.

21. A file folder according to one of Claims 1 to 20, characterised in that the connection (16') widens in the direction of the free longitudinal edge (28) of the strap (10).

22. A file folder according to one of Claims 1 to 18 and 21, characterised in that the connection (16') between the hole (16) and the free longitudinal edge (28) of the strap (10) encloses an acute angle.

## Revendications

1. Classeur à documents (1), constitué d'un dos (2) et d'une couverture (3) qui sont assemblés par une bande de dos (4) repliée, le dos (2) étant de préférence constitué d'une feuille de matière plastique plus rigide que la couverture (3), et la bande de dos (4) qui assemble la couverture (3) au dos (2) étant réalisée en matériau flexible, par exemple une feuille de matière plastique flexible, caractérisé en ce qu'une bande d'attache (10), qui s'étend de préférence sur toute la hauteur du classeur (1) et qui est reliée au classeur (1), est prévue dans la région du pli (5) entre le dos (2) et la couverture (3), en ce que des languettes (13, 14, 20, 21) qui s'étendent sensiblement parallèlement à la bande de dos (4) sont prédécoupées ou découpées dans le dos (2) dans la région du pli (5) ou dans un ruban (26) relié au classeur (1), en ce qu'un trou (16) est prévu dans la bande d'attache (10), dans la région de chaque languette (13, 14, 20, 21) où cette languette est reliée au dos (2) du classeur (1) ou audit ruban (26), et en ce qu'un autre trou (17) est prévu dans la bande d'attache (10) à distance de ce trou (16).

2. Classeur à documents selon la revendication 1, caractérisé en ce que le trou (16) est ouvert vers un des bords longitudinaux de la bande d'attache (10).

3. Classeur à documents selon la revendication 1 ou 2, caractérisé en ce que deux languettes (13, 14) sont prévues et deux paires de trous (16, 17) sont prévues dans la bande d'attache (10).

4. Classeur à documents selon la revendication 1 ou 2, caractérisé en ce que trois languettes (20) sont prévues et trois paires de trous (16, 17) sont prévues dans la bande d'attache (10).

5. Classeur à documents selon la revendication 1 ou 2, caractérisé en ce que quatre languettes (21) sont prévues et quatre paires de trous (16, 17) sont prévues dans la bande d'attache (10).

6. Classeur à documents selon l'une des revendications 1 à 5, caractérisé en ce que les languettes (13, 14, 20, 21) sont prévues dans la région du dos (2) qui est recouverte par la bande de dos (4) reliant le dos (2) à la couverture (3).

7. Classeur à documents selon l'une des revendications 1 à 6, caractérisé en ce que les trous (16) de la bande d'attache (10), qui font face aux régions de liaison des languettes (13, 14, 20,21) avec le dos (2) du classeur (1), sont réalisés en forme de trous ronds, et les trous (17), voisins de ces trous (16), sont réalisés en forme de fentes qui s'étendent perpendiculairement au pli (5) du classeur (1).

8. Classeur à documents selon l'une des revendications 1 à 7, caractérisé en ce que les languettes (21) sont disposées avec des parties se chevauchant mutuellement latéralement (figure 5).

9. Classeur à documents selon l'une des revendications 1 à 8, caractérisé en ce que la bande d'attache (10) est reliée au dos du classeur à au moins une de ses extrémités (25).

10. Classeur à documents selon l'une des revendications 1 à 8, caractérisé en ce que la bande d'attache (10) est réalisée d'une seule pièce avec le dos (2) du classeur à documents (1).

11. Classeur à documents selon la revendication 10, caractérisé en ce qu'une région rendue flexible, par exemple par des rainures (12), est prévue dans la zone de raccordement entre le dos (2) et la bande d'attache (10).

12. Classeur à documents selon l'une des revendications 1 à 8, caractérisé en ce que la bande d'attache (10) est réalisée d'une seule pièce avec la couverture (3) du classeur à documents.

13. Classeur à documents selon la revendication 12, caractérisé en ce que la bande d'attache (10) est prévue dans la couverture (3), dans sa région recouverte par la bande de dos (4).

14. Classeur à documents selon la revendication 12 ou 13, caractérisé en ce que la bande d'attache est reliée à la couverture (3) dans la région de son bord voisin du pli (5).

15. Classeur à documents selon l'une des revendications 1 à 14, caractérisé en ce que les deux trous (16, 17) de chaque paire de trous de la bande d'attache (10) sont réalisés en forme de fentes (17) orientées perpendiculairement au pli (5).

16. Classeur à documents selon l'une des revendications 1 à 15, caractérisé en ce que les languettes (13, 14, 20, 21) sont configurées de manière à s'élargir dans leur zone de raccordement avec le dos (2) ou le ruban (26).

17. Classeur à documents selon l'une des revendications 1 à 16, caractérisé en ce que les liaisons (16'), avec le bord longitudinal libre (28) de la bande d'attache (10), des trous (16) qui font face aux régions de liaison des languettes (13, 14, 20, 21) au dos (2) du classeur (1) ou au ruban (26), sont plus étroites, mesurées dans le sens longitudinal de la bande d'attache (10), que les trous (16) eux-mêmes.

18. Classeur à documents selon l'une des revendications 1 à 8 et 15 à 17, caractérisé en ce que la bande d'attache (10) et le ruban (26) constituent une seule pièce, qui est pliée dans le sens longitudinal et qui est reliée dans la région de son pli longitudinal au dos (2) du classeur (1).

19. Classeur à documents selon l'une des revendications 1 à 18, caractérisé en ce que la liaison (16') entre le trou (16) et le bord longitudinal libre (28) de la bande d'attache (10) est réalisée de même largeur que le trou (16).

20. Classeur à documents selon l'une des revendications 1 à 19, caractérisé en ce que la liaison (16') est incurvée.

21. Classeur à documents selon l'une des revendications 1 à 20, caractérisé en ce que la liaison (16') s'élargit vers le bord longitudinal libre (28) de la bande d'attache (10).

22. Classeur à documents selon l'une des revendications 1 à 18 et 21, caractérisé en ce que la liaison (16') entre le trou (16) et le bord longitudinal libre (28) de la bande d'attache (10) fait un angle aigu avec le bord longitudinal libre (28).
